# FASCICULE DE BREVET EUROPEEN

(11) **EP 0 143 719 B1**
(45) Date de publication et mention de la délivrance du brevet: **18.05.1988**
(21) Numéro de dépôt: 84402423.2
(22) Date de dépôt: 28.11.1984
(51) Int. Cl.: F22B 1/28

(54) **Générateur électrique de vapeur**
Elektrischer Dampferzeuger
Electric steam generator

(30) Priorité: 29.11.1983 FR 8319025
(43) Date de publication de la demande: 05.06.1985
(73) Titulaire: ELECTRICITE DE FRANCE Service National, 75008 Paris (FR)
(72) Inventeur: Daney, Georges Jean, 92330 Sceaux (FR)
(74) Mandataire: Barnay, André François

(56) Documents cités:
- FR-A- 505 484
- FR-A- 779 328
- US-A- 2 200 265
- US-A- 3 025 381

## Description

La présente invention est relative à une générateur de vapeur.

Les générateurs électriques de vapeur du type à résistances, utilisés dans l'industrie comprennent habituellement une cuve, ou enceinte fermée contenant de l'eau, ou autre liquide, chauffé au moyen d'éléments chauffants à résistance électrique qui sont plongés dans l'eau ou autre liquide.

Les éléments chauffants utilisés jusqu'à présent sont constitués par des gaines étanches isolantes à l'intérieur desquelles sont disposées des résistances électriques qui communiquent leur chaleur à l'eau environnante à travers ces gaines.

Ces éléments sont coûteux à fabriquer, et leur taux de transfert thermique est faible et leur conception nécessite une alimentation en basse tension onéreuse pour les puissances importantes.

FR-A-505.484 décrit un générateur de vapeur dans lequel un conducteur hélicoïdal nu est plongé dans un liquide, en étant disposé à l'intérieur d'un tube isolant comportant des ouvertures par lesquelles le liquide pénètre.

Le tube isolant est disposé horizontalement et le conducteur est maintenu dans le tube par ses extrémités.

La disposition horizontale de ce tube n est pas favorable au dégagement des bulles de vapeur. Le rendement de cet appareil est donc mauvais.

L'invention a pour but de remédier aux inconvénients des appareils connus en réalisant un générateur électrique de vapeur comportant des moyens chauffants électriques pouvant être alimentés en haute ou moyenne tension, ayant un taux de transfert thermique élevé et dans lequel les éléments chauffants classiques sont remplacés par des dispositifs nouveaux de fabrication simple et très économique, permettant de réaliser des unités de grande puissance sous un faible volume.

L'invention a pour objet à cet effet un générateur électrique de vapeur, du type comprenant une cuve fermée contenant un liquide, un conduit de sortie de vapeur, un conduit d'alimentation en liquide et/ou de retour de la vapeur condensée, des moyens chauffants à résistance électrique constituées par des fils nus plongés dans le liquide, des moyens reliant chacune desdites résistances à une source de courant électrique alternatif à travers la paroi de la cuve, et des écrans isolants entre lesquels sont disposées lesdites résistances, caractérisé en ce que ledit fil nu de chaque résistance est monté vibrant en étant disposé de façon à présenter des brins parallèles ou à peu près concentriques décalés de part et d'autre d'une génératrice d'une surface oblique.

Suivant un mode de réalisation de l'invention, ladite surface est conique ou pyramidale, ledit fil formant une spirale dont les spires sont décalées de part et d'autre de ladite surface, entre deux parois d'une enceinte formée par lesdits écrans.

La description qui va suivre, en regard des dessins annexés à titre d'exemples non limitatifs permettra de bien comprendre comment la présente invention peut être mise en pratique.
La figure 1 est une vue en élévation et en coupe d'un générateur électrique de vapeur suivant l'invention.
La figure 2 en est une vue en plan de dessus.
La figure 3 est une vue partielle en coupe à plus grande échelle de l'un des dispositifs chauffants du générateur représenté à la figure 1.
La figure 4 est une vue en plan de dessus d'une variante du dispositif chauffant de la figure 3.
La figure 5 est une vue en perspective d'un autre mode de réalisation d'un dispositif chauffant.
La figure 6 est une vue en élévation et en bout, en coupe, du dispositif représente à la figure 5.
La figure 7 montre une variante de la fixation du conducteur du dispositif des figures 5 et 6.

En se référant aux dessins et plus particulièrement aux figures 1 et 2, le générateur de vapeur suivant l'invention comprend de façon connue une cuve 1 portée par des pieds 2, revêtue d'un isolant thermique 3 et comportant à sa partie supérieure une ouverture 4 d'accès, un conduit 5 de sortie de vapeur et, à sa partie inférieure, un conduit 6 de retour de la vapeur condensée.

Suivant l'exemple représenté, le générateur fonctionne sur un courant triphasé et comporte trois dispositifs chauffants 7, identiques, un pour chaque phase du courant d'alimentation. Etant donné qu'ils sont identiques un seul d'entre eux sera décrit.

Le dispositif chauffant 7 comprend un conducteur continu 8 non isolé baignant directement dans l'eau contenue dans la cuve 1.

Le conducteur 8 forme une spirale dont les spires sont étagées verticalement derrière un écran formant une enceinte isolante.

L'extrémité supérieure du conducteur 8 est reliée par un conducteur 9, à une borne d'alimentation à travers la cuve 1 par l'intermédiaire d'un isolateur 11.

L'extrémité inférieure du conducteur 8 est reliée par un conducteur 12 à la masse, c'est-à-dire à la cuve 1.

La spirale formée par le conducteur 8 est disposée à l'intérieur d'une enceinte isolante double qui est formée, suivant l'exemple représenté, par deux écrans tubulaires concentriques 13 et 14 en une matière électriquement isolante, disposés verticalement, soutenus par une traverse horizontale 15 et ouverts à leurs extrémités.

On se référera maintenant à la figure 3 qui est une vue partielle schématique à plus grande échelle montrant l'agencement du conducteur 8 dans l'enceinte isolante.

L'extrémité supérieure du tube extérieur 13 s'étend au-dessus du niveau de l'eau, ou autre liquide contenu dans la cuve, tandis que l'extrémité supérieure du tube intérieur 14 s'étend seulement à une certaine distance au-dessous de la surface de l'eau.

Dans l'enceinte circulaire délimitée entre eux par les écrans tubulaires 13 et 14 les spires formées par le conducteur nu sont décalées de part et d'autre d'une génératrice 16 d'une surface tronconique dont la petite base est située vers le haut, au-dessous de la surface de l'eau, à peu près an niveau de l'extrémité supérieure du tube intérieur 14 comme représenté en 17, à la connexion de l'extrémité supérieure de la spirale avec le conducteur de phase 9.

Les spires 18 sont maintenues en position au moyen d'organes élastiques 19 agissant en traction et fixés alternativement aux tubes extérieur et intérieur.

L'extrémite inférieure 20 de la spirale est reliée à la masse comme indiqué plus haut, c'est-à-dire à la cuve 1.

Grâce à cet agencement des spires 18 de part et d'autre de la génératrice 16, lorsque le courant circule dans ces spires, des forces électromagnétiques prennent naissance dans chaque spire, et chacune d'elles se trouve ainsi attirée vers la spire voisine la plus proche comme représenté par des flèches et cette attraction s'exerçant sur chacune dans des directions opposées engendre une résultante indiquée par les flèches 21 et qui sont orientées à peu près en sens opposés sur les spires alternées. Il en résulte une vibration continue de ces spires.

En conséquence, les bulles de vapeur qui se forment sur les spires lors du passage du courant dans le conducteur 8 se détachent et montent vers la surface de l'eau comme indiqué par les flèches verticales à la partie de droite de la figure 3, entraînant ainsi l'eau chauffée vers le haut. Cette montée de l'eau et de la vapeur est compensée par une arrivée d'eau indiquée par une flèche 22 tandis que l'eau chaude passe au-dessus de l'extrémité supérieure du tube central 14 et est recyclée comme indiqué par la flèche 23. Il se produit ainsi une circulation continue d'eau grâce à laquelle le taux de transfert thermique est amélioré.

En se référant de nouveau à la figure 1 on constate que du fait que le tube extérieur isolant 13 s'élève au-dessus de la surface de l'eau pour chaque dispositif chauffant relié à une phase de l'alimentation, les lignes de fuite entre les conducteurs 9 et entre ceux-ci et la masse sont trop longues pour que puisse s'établir un courant de fuite.

Les enceintes isolantes de chaque dispositif chauffant étant ouvertes à leur extrémité inférieure, il s'établit une circulation générale de l'eau dans la cuve entre les différents dispositifs, circulation qui accélère la montée en température du liquide.

On a représenté à la figure 4 une variante de la fixation des spires 18 du conducteur 8, dans laquelle les organes élastiques 19 sont fixés sur des montants rigides 24 en une matière isolante, par exemple en céramique, disposés entre les écrans concentriques 13 et 14.

On a représenté aux figures 5 et 6 un mode de réalisation des dispositifs chauffants dans lequel le conducteur 28 est disposé dans une enceinte isolante constituée par un tube de section oblongue, par exemple rectangulaire, dont les deux grandes parois 33 parallèles délimitent un espace dans lequel le conducteur 28 est disposé de façon à présenter des brins 38 parallèles.

En se référant à la figure 6 on voit que les brins parallèles 38 du conducteur 28 sont généralement disposés décalés par rapport à une génératrice 26 d'une surface oblique, produisant ainsi également des vibrations des brins, 38, qui ont pour effet de détacher les bulles de vapeur qui montent à la surface en entraînant l'eau chaude à l'in- térieùr de l'enceinte et induisant en même temps un appel d'eau froide comme indiqué par les flèches courbes à la figure 6. L'extrémité supérieure du conducteur 28 est reliée au conducteur de phase 29 et son extrémité inférieure est reliée par un conducteur 32 à la masse.

Dans cet exemple les brins 38 du conducteur peuvent être également maintenus en position par des organes élastiques 29 d'une façon analogue à celle décrite en référence à la figure 3.

Dans une variante représentée à la figure 7 les brins 38 du conducteur sont portés par des supports rigides 30 par l'intermédiaire d'organes élastiques 29.

Dans chaque dispositif chauffant il s'établit dans l'eau, qui est légèrement conductrice, un courant électrique entre éléments du conducteur métallique,. présentant une différence de potentiel. Ce courant, parallèle au courant principal, participe aussi à la transmission d'énergie thermique à l'eau.

La géométrie des dispositifs, les sections de passage du courant dans l'eau, les distances entre éléments de conducteurs à des potentiels différents, permettent de prédéterminer, pour une tension d'alimentation donnée, la valeur de ce courant. Cette valeur est limitée de telle sorte qu'en fonction de la nature et de la géométrie du conducteur choisi, il n'entraine pas par hydrolyse une teneur en hydrogène et en oxygène incompatible avec l'utilisation.

Les taux de transfert thermique éléves que l'on obtient permettent d'alimenter le générateur en haute et moyenne tension, ce qui constitue une solution économique pour des appareils de grande puissance.

La nature et la forme en section du conducteur métallique sont choisies de façon qu'il supporte les températures éléves auxquelles il est soumis dans le générateur, qu'il ne subisse pas d'oxydation ou d'attaque chimique à cette température et présente une résistivité électrique suffisante pour qu'il ne soit pas nécessaire du lui donner une longueur trop grande. On utilisera par exemple un acier Ni-Cr à 70% de nickel et 30% de chrome ayant une résistivité de l'ordre de 1,2 ohms.mm²/ m.

Par ailleurs, les écrans isolants électriques entre phase seront réalisés en un matériau n'absorbant pas l'eau sous pression, pour conserver leurs propriétés isolantes en immersion permanente, par exemple en porcelaine ou en une matière plastique du type polytétrafluoréthyléne, ou autre. On remarquera enfin que le générateur suivant l'invention permet d'utiliser une eau adoucie non déminéralisée, ce qui constitue encore un autre avantage important.

## Revendications

1. Générateur électrique de vapeur, du type comprenant une cuve fermée contenant un liquide, un conduit de sortie de vapeur, un conduit d'alimentation en liquide et/ou de retour de la vapeur condensée, des moyens chauffants à résistance électrique constitués par des fils nus plongés dans le liquide, des moyens reliant chacune desdites résistances à une source de courant électrique alternatif à travers la paroi de la cuve, et des écrans isolants (13, 14, 33) entre lesquels sont disposées lesdites résistances, caractérisé en ce que ledit fil nu (18,28) de chaque résistance est monté vibrant en étant disposé de façon à présenter des brins parallèles ou à peu près concentriques décalés de part et d'autre d'une génératrice d'une surface oblique.

2. Générateur de vapeur suivant la revendication 1, caractérisé en ce que ladite surface est conique ou pyramidale, ledit fil (18) formant une spirale dont les spires sont décalées de part et d'autre de ladite surface entre deux parois d'une enceinte formée par lesdits écrans (13, 14, 33).

3. Générateur de vapeur suivant la revendication 2, caractérisé en ce que ladite enceinte est formée par deux écrans tubulaires concentriques (13, 14) ouverts à leurs extrémités disposés verticalement l'un à l'intérieur de l'autre, l'écran tubulaire extérieur ayant une longueur supérieure à celle de l'écran tubulaire intérieur et dépassant au-dessus de la surface du liquide.

4. Générateur de vapeur suivant la revendication 1, caractérisé en ce que ladite surface est un plan, les brins parallèles dudit fil (28) étant décalés de part et d'autre de ce plan dans une enceinte constituée par un écran tubulaire isolant vertical (33) ouvert à ses extrémités et dépassant au-dessus de la surface du liquide.

5. Générateur de vapeur suivant la revendication 3, caractérisé en ce que l'extrémité supérieure de l'écran tubulaire intérieur (14) est située au-dessus du niveau du liquide.

6. Générateur de vapeur suivant la revendication 4, caractérisé en ce que ledit écran tubulaire isolant (33) présente en section transversale une forme oblongue.

7. Générateur de vapeur suivant l'une quelconque des revendications 1 à 6, caractérisé en ce que ledit fil nu (18, 28) est suspendu à des supports rigides isolants par l'intermédiaire d'organes élastiques (19, 29).

8. Générateur de vapeur suivant la revendication 7, caractérisé en ce que lesdits supports sont constitués par lesdites enceintes (13, 14, 33).

9. Générateur de vapeur suivant la revendication 7, caractérisé en ce que lesdits supports sont constitués par des montants (24) disposés à l'intérieur desdites encientes (13, 33).

10. Générateur de vapeur suivant l'une des revendications 2 ou 4, caractérisé en ce que chacun desdits fils nus (18,28) montés vibrants est relié directement entre une phase de ladite source et la masse de la cuve, qui est elle-même reliée à la terre.

## Patentansprüche

1. Elektrischer Dampferzeuger mit einem eine Flüssigkeit enthaltenden geschlossenen Kessel, einem Dampfaustrillsohr, einer Leitung für die Zuführung von Flüssigkeit und/oder Rückführung des kondensierten Dampfs, einer elektrischen Widerstandsheizung, bestehend aus in die Flüssigkeit getauchten blanken Drahlen, einer Einrichtung zum Anschließen jedes einzelnen elektrischen Widerstands an eine Wechselstromquelle durch die Wand des Kessels hindurch, und mit isolierenden Abschirmungen (13, 14, 33), zwischen denen die Widerstände angeordnet sind, dadurch gekennzeichnet, daß der blanke Draht (18, 28) jedes Widerstands schwingungsfähig angebracht ist, wobei er so angeordnet ist, daß er parallele oder ungefähr konzentrische Stränge aufweist, die gegenüber einer Erzeugenden einer Schrägfläche nach beiden Seiten versetzt sind.

2. Dampferzeuger nach Anspruch 1, dadurch gekennzeichnet, daß die genannte Fläche konisch ist oder Pyramidenform hat, und daß der Draht (18) eine Spirale bildet, deren Windungen gegenüber der genannten Fläche zwischen zwei Wänden einer Umschließung, die von den Abschirmungen (13, 14, 33) gebildet wird, nach beiden Seiten versetzt ist.

3. Dampferzeuger nach Anspruch 2, dadurch gekennzeichnet, daß die genannte Umschließung von zwei konzentrischen rohrförmigen, an ihren Enden offenen Abschirmungen (13, 14) gebildet wird, die vertikalstehend ineinandergesetzt sind, und daß die rohrförmige äußere Abschirmung länger ist als die rohrförmige innere Abschirmung und über den Flüssigkeitsspiegel hinausragt.

4. Dampferzeuger nach Anspruch 1, dadurch gekennzeichnet, daß die genannte Fläche eine Ebene ist, und daß die parallelen Stränge des Drahtes (28) gegenüber dieser Ebene nach beiden Seiten versetzt sind in einer Umschließung, die von einer isolierenden, vertikalstehenden rohrförmigen Abschirmung (33) gebildet wird, die an ihren Enden offen ist und über den Flüssigkeitsspiegel hinausragt.

5. Dampferzeuger nach Anspruch 3, dadurch gekennzeichnet, daß das obere Ende der inneren rohrförmigen Abschirmung (14) unterhalb des Flüssigkeitsspiegels steht.

6. Dampferzeuger nach Anspruch 4, dadurch gekennzeichnet, daß der Querschnitt der isolierenden rohrförmigen Abschirmung (33) längliche Form hat.

7. Dampfgenerator nach einem der Ansprüche 1 bis 6, dadurch gekennzeichnet, daß der genannte blanke Draht (18, 28) mittels federnder Zwischenglieder (19, 29) an starren isolierenden Haltern aufgehängt ist.

8. Dampfgenerator nach Anspruch 2 oder 4, dadurch gekennzeichnet, daß die genannten Halter von den Umschließungen (13, 14, 33) gebildet werden.

9. Dampfgenerator nach Anspruch 7, dadurch gekennzeichnet, daß die genannten Halter von Ständern (24) gebildet werden, die im Inneren der Umschließungen (13, 33) angeordnet sind.

10. Dampfgenerator nach Anspruch 2 oder 4, dadurch gekennzeichnet, daß jeder der schwingungsfähig angebrachten blanken Drähte (18,20) einerseits unmittelbar an eine Phase der genannten Stromquelle und andererseits an Masse des Kessels angeschlossen ist, der seinerseits an Erde liegt.

## Claims

1. Electric steam generator of the kind comprising a closed vessel containing a liquid, a steam outlet conduit, a conduit for liquid supply and/or for condensed steam return, electric resistance heating means comprising bare wires immersed in the liquid, means connecting each of the resistances to an alternating electric current source through the wall of the vessel and insulating screens (13, 14, 33) between which the resistances are located, characterised in that the bare wire (18, 28) of each resistance is vibrantly mounted by being disposed so as to form parallel or substantially concentric lengths spaced on one side or the other of the generatrix of an oblique surface.

2. Steam generator according to claim 1, characterised in that the surface is conical or pyramidal, the wire (18) forming a spiral, the turns of which are spaced on one side or the other of the surface betwen two walls of an enclosure formed by the screens (13, 14, 33).

3. Steam generator according to claim 2, characterised in that the enclosure is formed by two open-ended concentric tubular screens (13, 14) disposed vertically one inside the other, the outer tubular screen having a greater length than that of the interior tubular screen and extending above the surface of the liquid.

4. Steam generator according to claim 1, characterised in that the surface is a plane, the parallel lengths of the wire (28) being spaced on one side and the other of this plane in an enclosure comprising a vertical insulating tubular screen (33) open at its ends and extending above the surface of the liquid.

5. Steam generator according to claim 3, characterised in that the upper end of the interior tubular screen (14) is located below the level of the liquid.

6. Steam generator according to claim 4, characterised in that the insulating tubular screen (33) has an oblong shape in transverse section.

7. Steam generator according to any of claims 1 to 6, characterised in that the bare wire (18, 28) is suspended upon rigid insulating supports by way of elastic means (19, 29).

8. Steam generator according to claim 7, characterised in that the supports are formed by the enclosures (13, 14, 33).

9. Steam generator according to claim 7, characterised in that the supports are formed by mounting members (24) provided inside the enclosures (13, 33).

10. Steam generator according to either of claims 2 or 4, characterised in that each of the vibrantly-mounted bare wires (18, 28) is connected directly between one phase of the source and the material of the vessel, which is itself connected to earth.
